# FASCICULE DE BREVET EUROPEEN

(11) **EP 0 864 948 B1**
(45) Date de publication et mention de la délivrance du brevet: **17.07.2002**
(21) Numéro de dépôt: 98400594.2
(22) Date de dépôt: 13.03.1998
(51) Int. Cl.: G04B 37/16

(54) **Procédé et dispositif d'assemblage mécanique de cornes sur la carrure d'un boîtier de montre**
Verfahren und Vorrichtung zur mechanischen Befestigung von Stegen an dem Mittelteil eines Uhrengehäuses
Method and device for mechanically fastening horns onto the middle of a watch case

(30) Priorité: 13.03.1997 FR 9702996
(43) Date de publication de la demande: 16.09.1998
(73) Titulaire: Silberstein, Alain, 25870 Chatillon le Duc (FR)
(72) Inventeur: Silberstein, Alain, 25870 Chatillon le Duc (FR)
(74) Mandataire: Bruder, Michel

(56) Documents cités:
- CH-A- 97 272
- CH-A- 368 427

## Description

La présente invention concerne un procédé et un dispositif d'assemblage mécanique de cornes sur la carrure d'un boîtier de montre.

Pour assembler, sur un boîtier de montre, les cornes qui assurent la fixation de la barrette d'un bracelet, on utilise de préférence un procédé mécanique qui présente beaucoup d'avantages par rapport au procédé de soudage qui est également employé. L'assemblage mécanique, de chaque côté du boîtier, d'une paire de cornes parallèles, exige le perçage préalable, dans la carrure du boîtier, de deux trous d'axes parallèles et le blocage des cornes dans ces trous.

Le brevet CH N°685 035 décrit diverses formes d'exécution d'un boîtier de montre dans lesquelles les cornes comportent des tétons engagés dans des trous borgnes percés à travers la surface latérale de la carrure. Chaque téton est lui-même percé, dans sa partie extrême, d'un trou transversal servant au passage d'une vis de blocage de la corne qui est engagée, à partir de la face inférieure de la carrure, dans un trou borgne perpendiculaire au trou dans lequel est engagé le téton et recoupant celui-ci. Le dispositif d'assemblage mécanique précité a été prévu pour fixer, de chaque côté d'un boîtier de montre, une seule corne et il est évident que dans ce cas, la précision de la position longitudinale de la corne ainsi que sa position angulaire autour de son axe n'ont aucune importance relative. Il en est tout autrement lorsqu'il s'agit de fixer, de chaque côté du boîtier, une paire de cornes qui doivent s'étendre, parallèlement l'une à l'autre, sur la même distance à partir de la carrure du boîtier et qui doivent être orientées angulairement autour de leurs axes de telle façon que les trous transversaux prévus dans les cornes, pour la fixation de la barrette d'un bracelet, soient rigoureusement alignés l'un avec l'autre.

La présente invention a pour but de fournir un procédé et un dispositif d'assemblage mécanique de cornes montées par paires sur la carrure d'un boîtier de montre qui permettent, par des opérations simples, d'obtenir une précision parfaite des positions des cornes d'une même paire l'une par rapport à l'autre.

A cet effet, ce procédé d'assemblage mécanique de cornes sur la carrure d'un boîtier de montre, dans lequel on perce préalablement, dans la carrure, un trou débouchant dans la surface latérale de la carrure, l'axe du trou étant orienté dans la direction suivant laquelle doit s'étendre la corne assemblée, est caractérisé en ce qu'on forme le trou de manière qu'il présente un filetage et qu'il débouche dans un chambrage cylindrique coaxial, lisse, ayant un diamètre interne supérieur à celui du trou et débouchant à son tour dans la surface latérale de la carrure, on visse, dans le trou fileté, un embout fileté d'un insert cylindrique ayant un diamètre externe compris entre ceux du trou et du chambrage et de longueur suffisante pour qu'une fois vissé à fond il fasse saillie à l'extérieur de la carrure, on emboîte à fond, dans le sens axial, dans le chambrage et sur l'insert, une coiffe cylindrique creuse, présentant, dans une partie extrême, un trou diamétral pour la fixation d'une barrette d'un bracelet, ayant un diamètre externe égal au diamètre interne du chambrage et présentant un logement cylindrique borgne, s'étendant axialement, d'un diamètre interne égal au diamètre externe de l'insert et de longueur égale ou supérieure à celle de cet insert, et on bloque en position, à la fois dans le sens axial et en rotation autour de l'axe, la coiffe sur l'insert, pour former la corne, en engageant un organe de maintien dans des trous, amenés en regard l'un de l'autre et percés respectivement dans la coiffe et dans la carrure.

L'invention a également pour objet un dispositif d'assemblage mécanique de cornes sur la carrure d'un boîtier de montre, chaque corne étant fixée dans un trou percé préalablement dans la carrure et débouchant dans la surface latérale de la carrure, l'axe du trou étant orienté dans la direction suivant laquelle doit s'étendre la corne assemblée, caractérisé en ce qu'il comprend un trou fileté débouchant dans un chambrage coaxial lisse, de plus grand diamètre, débouchant lui-même dans la surface latérale de la carrure, un insert cylindrique d'un diamètre externe compris entre les diamètres du chambrage et du trou fileté, cet insert présentant un embout fileté coaxial de même diamètre que celui du trou fileté afin de permettre de visser l'insert à fond dans le trou, l'insert ayant une longueur suffisante pour qu'une fois vissé à fond il fasse saillie à l'extérieur de la carrure, une coiffe cylindrique creuse ayant un diamètre externe égal au diamètre interne du chambrage et présentant, dans une partie extrême, un trou diamétral pour la fixation d'une barrette d'un bracelet, la coiffe comportant un logement cylindrique coaxial borgne débouchant dans une face frontale annulaire, ayant un diamètre interne égal au diamètre externe de l'insert, de manière que la coiffe puisse s'emboîter étroitement sur cet insert, et des moyens pour maintenir en position, à la fois dans le sens axial et en rotation autour de leur axe commun, la coiffe sur l'insert vissé.

On décrira ci-après, à titre d'exemple non limitatif, une forme d'exécution de la présente invention, en référence aux dessins annexés sur lesquels :
- La figure 1 est une vue en coupe horizontale, dans un plan perpendiculaire à son axe, d'une partie d'une carrure d'un boîtier de montre sur laquelle a été montée une corne en mettant en oeuvre le procédé d'assemblage mécanique suivant la présente invention.
- La figure 2 est une vue en coupe verticale faite suivant la ligne II-II de la figure 1.
- La figure 3 est une vue éclatée partielle, en coupe horizontale, montrant les éléments du dispositif d'assemblage séparés, avant la première phase du procédé d'assemblage relative à la fixation de l'insert vissé.
- La figure 4 est une vue en coupe horizontale partielle, montrant les éléments assemblés après la seconde phase du procédé, c'est-à-dire après emboîtement de la coiffe de corne sur l'insert vissé et avant son blocage définitif par la vis de maintien.

On décrira tout d'abord, en se référant aux figures 1 et 2, le dispositif d'assemblage mécanique suivant la présente invention qui est utilisé pour fixer, sur la carrure 1 d'un boîtier de montre, l'une des cornes 2 d'une paire de cornes utilisées de la manière habituelle pour la fixation de la barrette d'un bracelet. Pour la fixation de la corne 2, la carrure 1 du boîtier, supposée horizontale, est percée d'un trou fileté 3 d'axe horizontal x qui est parallèle au plan de symétrie des deux cornes 2 devant être montées sur la carrure 1. Ce trou fileté 3 débouche, vers l'extérieur, dans le fond 4a d'un chambrage cylindrique 4 de plus grand diamètre à paroi lisse, qui débouche lui-même dans la surface latérale externe 5 de la carrure 1. Un chambrage intermédiaire 6, de plus petit diamètre et de faible profondeur, peut être prévu entre le trou fileté 3 et le chambrage 4, pour recevoir une rondelle 7, destinée à assurer l'étanchéité du boîtier et accessoirement au réglage fin de l'assemblage des cornes sur la carrure.

La corne 2 proprement dite est constituée de deux éléments coaxiaux emboîtés l'un dans l'autre, à savoir un insert vissé interne 8 et une coiffe externe 9. Les deux éléments sont cylindriques et coaxiaux et le diamètre externe de la coiffe 9 de la corne 2 est égal au diamètre interne du chambrage 4, aux tolérances de fabrication près.

L'insert 8 comporte, à son extrémité gauche ou interne, un embout coaxial fileté 11 de diamètre égal à celui du trou fileté 3 et destiné à être vissé dans ce trou 3. Dans sa face frontale droite ou externe est formée une partie en creux 12, telle qu'une rainure diamétrale, permettant l'engagement d'un outil d'entraînement en rotation, tel qu'un tournevis, afin de visser l'embout 11 de l'insert 8 dans le trou fileté 3. L'insert 8 a une longueur suffisante pour qu'une fois vissé à fond dans le chambrage 4, il fasse saillie à l'extérieur de la carrure 1.

La coiffe 9 est partiellement creuse et elle présente un logement interne cylindrique 13 d'un diamètre qui est égal au diamètre externe de l'insert 8, aux tolérances de fabrication près. Ce logement 13 dont la longueur est égale ou supérieure à celle de l'insert 8, s'étend à partir de la face frontale gauche ou interne 14, annulaire, de la coiffe 9 jusqu'à son fond 15 en délimitant, avec la face frontale droite ou externe 16 de la coiffe 9, une partie pleine dans laquelle est percé un trou transversal diamétral 17. Ce trou est destiné à recevoir une extrémité d'une barrette d'un bracelet de montre, pour assurer la fixation de cette barrette.

La paroi cylindrique de la coiffe 9 délimitée entre le logement interne 13 et la surface latérale externe de la coiffe 9 est percée d'un trou 18 dont l'axe est perpendiculaire à l'axe du trou diamétral 17 et est situé à une distance a de la face frontale annulaire 14.

La coiffe 9 qui est emboîtée librement sur l'insert vissé 8, ainsi qu'il est représenté sur les figures 1 et 2, est maintenue en position, à la fois dans le sens axial et en rotation autour de l'axe x, au moyen d'une vis de maintien 19 qui est vissée dans un trou fileté 21 d'axe vertical y. Ce trou 21 est percé dans la carrure 1, à partir de sa face inférieure 22, il débouche dans la partie inférieure du chambrage 4 et son axe vertical y, situé à la distance a du fond 4a du chambrage 4, recoupe l'axe horizontal x du trou fileté 3. La vis 19 est prolongée, à son extrémité interne, par un bossage cylindrique lisse 23 dont le diamètre est égal, aux tolérances de fabrication près, au diamètre interne du trou 18 percé dans la coiffe 9. Du fait que l'axe y du trou fileté 21 dans la carrure 1 se trouve à la distance a du fond 4a du chambrage 4, distance qui est égale à la distance entre l'axe du trou 18 et la face frontale annulaire 14 de la coiffe 9, lorsque celle-ci est emboîtée à fond sur l'insert 8, c'est-à-dire lorsque sa face frontale annulaire 14 est en appui contre le fond 4a du chambrage 4, l'axe du trou 18 percé dans la coiffe 9 se trouve dans le même plan transversal que celui contenant l'axe du trou fileté 21. De ce fait, il est possible, par une rotation de la coiffe 9 sur l'insert 8, autour de leur axe commun x, de faire coïncider les axes des trous 18 et 21, après quoi le vissage de la vis de maintien 19 dans le trou fileté 21 entraîne l'engagement sans jeu du bossage 23 dans le trou 18, pour bloquer, en position à la fois axiale et angulaire, la coiffe 9 sur l'insert 8.

La figure 3 représente les composants principaux de la corne 2 avant la première phase du procédé d'assemblage mécanique. Au cours de cette première phase, on visse l'insert 8, par son embout fileté 11, dans le trou fileté 3, avec interposition de la rondelle d'étanchéité 7 qui vient se loger dans le chambrage de petit diamètre 6 prévu dans le fond 4a du chambrage principal 4.

Dans la seconde phase du procédé, une fois l'insert 8 vissé à fond et bloqué dans le chambrage 4, on emboîte la coiffe 9 sur l'insert 8, de la droite vers la gauche, jusqu'à ce que sa face frontale 14 vienne en appui contre le fond 4a du chambrage 4, en formant ainsi la corne 2. On fait ensuite tourner la coiffe 9 sur l'insert 8, autour de leur axe commun x, afin d'amener le trou 18 de la coiffe 9 rigoureusement en regard du trou transversal 21 débouchant dans le chambrage 4.

La troisième et dernière phase consiste, ainsi qu'il est illustré sur la figure 4, à visser à fond, à partir du bas, la vis de maintien transversale 19 dans le trou fileté 21 de manière que son bossage extrême 23 s'engage dans le trou 18 de la coiffe 9, pour immobiliser cette coiffe, formant l'extérieur de la corne 2, en position à la fois axiale et angulaire. Naturellement cette immobilisation pourrait être assurée par n'importe quel autre moyen engagé et immobilisé dans les deux trous coaxiaux 18 et 21. Par ailleurs, suivant une variante, le trou 21 dans la carrure 1 pourrait être lisse et la vis 19 pourrait être vissée dans le trou fileté 18.

Selon une dernière caractéristique du dispositif d'assemblage tel que décrit précédemment en toutes variantes, on peut prévoir que la carrure 1 du boîtier de la montre et au moins la coiffe 9 d'une ou préférentiellement des deux cornes soient réalisés en des matériaux identiques ou différents ; dans ce dernier cas, on peut alors créer des ensembles originaux en jouant sur la couleur ou l'aspect différent des cornes 2 sur la carrure 1, et on peut imaginer sans sortir de l'invention de transformer un boîtier de montre à volonté en changeant simplement et facilement les coiffes 9 des cornes 2.

## Revendications

1. Procédé d'assemblage mécanique de cornes (2) sur la carrure (1) d'un boîtier de montre, dans lequel on perce préalablement, dans la carrure (1), un trou (3) débouchant dans la surface latérale (5) de la carrure, l'axe (x) du trou (3) étant orienté dans la direction suivant laquelle doit s'étendre la corne (2) assemblée, ***caractérisé* en ce qu'**on forme le trou (3) de manière qu'il présente un filetage et qu'il débouche dans un chambrage cylindrique coaxial (4), lisse, ayant un diamètre interne supérieur à celui du trou (3) et débouchant à son tour dans la surface latérale (5) de la carrure (1), on visse, dans le trou fileté (3), un embout fileté (11) d'un insert cylindrique (8) ayant un diamètre externe compris entre ceux du trou (3) et du chambrage (4) et de longueur suffisante pour qu'une fois vissé à fond il fasse saillie à l'extérieur de la carrure (1), on emboîte à fond, dans le sens axial, dans le chambrage (4) et sur l'insert (8), une coiffe cylindrique creuse (9), présentant, dans une partie extrême, un trou diamétral (17) pour la fixation d'une barrette d'un bracelet, ayant un diamètre externe égal au diamètre interne du chambrage (4) et présentant un logement cylindrique borgne (13), s'étendant axialement, d'un diamètre interne égal au diamètre externe de l'insert (8) et de longueur égale ou supérieure à celle de cet insert, et on bloque en position, à la fois dans le sens axial et en rotation autour de l'axe (x), la coiffe (9) sur l'insert (8), pour former la corne (2), en engageant un organe de maintien (19,23) dans des trous (18,21), amenés en regard l'un de l'autre et percés respectivement dans la coiffe (9) et dans la carrure (1).

2. Dispositif d'assemblage mécanique de cornes (2) sur la carrure (1) d'un boîtier de montre, chaque corne (2) étant fixée dans un trou (3) percé préalablement dans la carrure (1) et débouchant dans la surface latérale (5) de la carrure, l'axe (x) du trou (3) étant orienté dans la direction suivant laquelle doit s'étendre la corne (2) assemblée, ***caractérisé* en ce qu'**il comprend un trou (3) fileté débouchant dans un chambrage coaxial lisse (4), de plus grand diamètre, débouchant lui-même dans la surface latérale (5) de la carrure, un insert cylindrique (8) d'un diamètre externe compris entre les diamètres du chambrage (4) et du trou fileté (3), cet insert (8) présentant un embout fileté coaxial (11) de même diamètre que celui du trou fileté (3) afin de permettre de visser l'insert (8) à fond dans le trou (3), l'insert (8) ayant une longueur suffisante pour qu'une fois vissé à fond il fasse saillie à l'extérieur de la carrure (1), une coiffe cylindrique creuse (9) ayant un diamètre externe égal au diamètre interne du chambrage (4) et présentant, dans une partie extrême, un trou diamétral (17) pour la fixation d'une barrette d'un bracelet, la coiffe (9) comportant un logement cylindrique coaxial borgne (13) débouchant dans une face frontale annulaire (14), ayant un diamètre interne égal au diamètre externe de l'insert (8), de manière que la coiffe (9) puisse s'emboîter étroitement sur cet insert (8), et des moyens (18,19,21) pour maintenir en position, à la fois dans le sens axial et en rotation autour de leur axe commun (x), la coiffe (9) sur l'insert vissé (8).

3. Dispositif suivant la revendication 2 ***caractérisé* en ce que** les moyens prévus pour maintenir en position la coiffe (9) sur l'insert (8) comprennent un premier trou (21) percé dans la carrure (1) à partir de sa face inférieure (22), l'axe (y) de ce premier trou (21) étant perpendiculaire à l'axe (x) du trou fileté (3), recoupant cet axe (x) et étant situé à une distance (a) du fond (4a) du chambrage (4), un second trou (18) percé dans la surface latérale de la coiffe (9), d'axe radial situé à la distance (a) de la face frontale annulaire (14) dans laquelle débouche le logement borgne (13), et une vis de maintien (19) engagée dans les premier et second trous (21,18) et dont la partie extrême (23) s'engage étroitement dans le trou (18) de la coiffe (9) et vissée dans l'un des premier et second trous (21,18) présentant un filetage.

4. Dispositif suivant la revendication 3 ***caractérisé* en ce que** la vis de maintien (19) est vissée dans le premier trou fileté (21) et la partie extrême (23) de cette vis de maintien (19) est constituée par un bossage cylindrique lisse dont le diamètre externe est égal au diamètre du second trou lisse (18) de la coiffe (9).

5. Dispositif suivant l'une quelconque des revendications 2 à 4 ***caractérisé* en ce que** la face frontale externe de l'insert (8) présente une partie en creux (12) permettant l'engagement d'un outil d'entraînement en rotation pour le vissage de l'insert (8).

6. Dispositif suivant l'une quelconque des revendications 2 à 5 ***caractérisé* en ce qu'**un chambrage intermédiaire (6), d'un diamètre compris entre les diamètres du trou fileté (3) et du chambrage (4) et de faible profondeur, est prévu pour recevoir une rondelle (7) engagée sur l'embout fileté (11) de l'insert (8), pour assurer l'étanchéité du boîtier.

7. Dispositif suivant l'une quelconque des revendications 2 à 6 ***caractérisé* en ce que** les matériaux de la carrure (1) du boîtier de montre et au moins de là coiffe (9) d'une ou préférentiellement des deux cornes (2) sont différents.

## Patentansprüche

1. Verfahren zur mechanischen Montage von Hörnern (2) auf der Schulter (1) eines Uhrengehäuses, bei dem man vorab in der Schulter (1) ein in die seitliche Oberfläche (5) der Schulter mündendes Loch (3) einbringt, wobei die Achse (x) des Lochs (3) in der Richtung ausgerichtet ist, in die sich das montierte Horn (2) erstrecken soll, ***dadurch gekennzeichnet,* dass** man das Loch (3) so formt, dass es ein Gewinde besitzt und dass es in eine koaxiale zylindrische Einsenkung (4), ohne Profil, mündet, die einen Innendurchmesser hat, der größer ist als derjenige des Lochs (3), und ihrerseits in die seitliche Oberfläche (5) der Schulter (1) mündet, dass man in das Gewindeloch (3) einen Gewindenippel (11) eines zylindrischen Einsatzteils (8) einschraubt, das einen Außendurchmesser aufweist, der zwischen denjenigen des Lochs (3) und der Einsenkung (4) liegt, und von ausreichender Länge ist, damit es, sobald es einmal ganz eingeschraubt ist, an der Außenseite der Schulter (1) übersteht, dass man in die Einsenkung (4) und auf das Einsatzteil (8) in axialer Richtung eine hohle zylindrische Krone (9) ganz einsetzt, die in einem Endteil eine diametrale Öffnung (17) zur Befestigung eines Stegs eines Armbands besitzt, einen Außendurchmesser hat, der gleich dem Innendurchmesser der Einsenkung (4) ist und eine axial verlaufende blinde zylindrische Aufnahme (13) besitzt, mit einem Innendurchmesser der gleich dem Außendurchmesser des Einsatzteils (8) ist und von gleicher oder größerer Länge wie derjenigen dieses Einsatzteils, und dass man die Krone (9), zugleich in axialer Richtung und drehfest um die Achse (x), in ihrer Lage auf dem Einsatzteil (8) arretiert, um das Horn (2) zu bilden, indem man ein Halteorgan (19, 23) in Öffnungen (18, 21) in Eingriff bringt, die einander gegenüberliegend eingestellt und in die Krone (9) bzw. in die Schulter (1) eingebracht worden sind.

2. Vorrichtung zur mechanischen Montage von Hörnern (2) auf der Schulter (1) eines Uhrengehäuses, wobei jedes Horn (2) in einem Loch (3) befestigt ist, das vorab in die Schulter (1) eingebracht worden ist und in die seitliche Oberfläche (5) der Schulter mündet, wobei die Achse (x) des Lochs (3) in der Richtung ausgerichtet ist, in die sich das montierte Horn (2) erstrecken soll, ***dadurch gekennzeichnet,* dass** sie umfasst: ein mit einem Gewinde versehenes Loch (3), das in eine glatte koaxiale Einsenkung (4) mit einem größeren Durchmesser mündet, die selbst in die seitliche Oberfläche (5) der Schulter mündet, ein zylindrisches Einsatzteil (8) mit einem Außendurchmesser, der zwischen den Durchmessern der Einsenkung (4) und des Gewindelochs (3) liegt, wobei dieses Einsatzteil (8) einen koaxialen Gewindenippel (11) mit demselben Durchmesser wie demjenigen des Gewindelochs (3) besitzt, um es zu gestatten, das Einsatzteil (8) ganz in das Loch (3) einzuschrauben, wobei das Einsatzteil (8) eine ausreichende Länge hat, damit es, sobald es einmal ganz eingeschraubt ist, an der Außenseite der Schulter (1) übersteht, eine hohle zylindrische Krone (9), die einen Außendurchmesser hat, der gleich dem Innendurchmesser der Einsenkung (4) ist, und in einem Endteil eine diametrale Öffnung (17) zur Befestigung eines Stegs eines Armbands besitzt, wobei die Krone (9) eine in eine ringförmige Vorderseite (14) mündende blinde koaxiale zylindrische Aufnahme (13) mit einem Innendurchmesser gleich dem Außendurchmesser des Einsatzteils (8) aufweist, so dass sich die Krone (9) eng anliegend auf diesem Einsatzteil (8) einpassen kann, sowie Mittel (18, 19, 21), um die Krone (9) zugleich in axialer Richtung und drehfest um ihre gemeinsame Achse (x) in ihrer Lage auf dem eingeschraubten Einsatzteil (8) festzuhalten.

3. Vorrichtung nach Anspruch 2, ***dadurch gekennzeichnet,* dass** die Mittel, die vorgesehen sind, um die Krone (9) in ihrer Lage auf dem Einsatzteil (8) festzuhalten, umfassen: eine in die Schulter (1) von ihrer Innenseite (22) aus eingebrachte erste Öffnung (21), wobei die Achse (y) dieser ersten Öffnung (21) zur Achse (x) des Gewindelochs (3) senkrecht ist, diese Achse (x) wieder schneidet und sich in einem Abstand (a) vom Boden (4a) der Einsenkung (4) befindet, eine in die seitliche Oberfläche der Krone (9) eingebrachte zweite Öffnung (18) mit radialer Achse, die sich im Abstand (a) von der ringförmigen Vorderseite (14) befindet, in welche die blinde Aufnahme (13) mündet, sowie eine Halteschraube (19), die in der ersten und zweiten Öffnung (21, 18) in Eingriff gebracht wird und deren Endteil (23) eng anliegend in die Öffnung (18) der Krone (9) eingreift und in eine von der ersten und zweiten Öffnung (21, 18) eingeschraubt ist, die ein Gewinde besitzt.

4. Vorrichtung nach Anspruch 3, ***dadurch gekennzeichnet,* dass** die Halteschraube (19) in die mit einem Gewinde versehene erste Öffnung (21) eingeschraubt ist, und der Endteil (23) dieser Halteschraube (19) von einem glatten zylindrischen Vorsprung gebildet wird, dessen Außendurchmesser gleich dem Durchmesser der glatten zweiten Öffnung (18) der Krone (9) ist.

5. Vorrichtung nach einem der Ansprüche 2 bis 4, ***dadurch gekennzeichnet,* dass** die äußere Vorderseite des Einsatzteils (8) einen vertieften Teil (12) besitzt, der den Eingriff eines Drehantriebswerkzeugs zum Einschrauben des Einsatzteils (8) gestattet.

6. Vorrichtung nach einem der Ansprüche 2 bis 5, ***dadurch gekennzeichnet,* dass** eine zwischenliegende Einsenkung (6) mit einem zwischen den Durchmessern des Gewindelochs (3) und der Einsenkung (4) liegenden Durchmesser und mit geringer Tiefe vorgesehen ist, um eine auf dem Gewindenippel (11) des Einsatzteils (8) in Eingriff gebrachte Scheibe (7) aufzunehmen, um die Dichtigkeit des Gehäuses sicherzustellen.

7. Vorrichtung nach einem der Ansprüche 2 bis 6, ***dadurch gekennzeichnet,* dass** die Materialien der Schulter (1) des Uhrengehäuses und von zumindest der Krone (9) von einem oder vorzugsweise von beiden Hörnern (2) unterschiedlich sind.

## Claims

1. Method for mechanically fastening horns (2) onto the shoulder (1) of a watch case, in which there is previously pierced in the shoulder (1) a hole (3) opening out in the lateral surface (5) of the shoulder, the axis (x) of the hole (3) being oriented in the direction in which the fastened horn (2) must extend, **characterized in that** the hole (3) is formed so that it presents a threading and that it opens out in a smooth, coaxial cylindrical recess (4) having an inner diameter greater than that of the hole (3) and, in turn, opening out in the lateral surface (5) of the shoulder (1), there is screwed in the threaded hole (3) a threaded endpiece (11) of a cylindrical insert (8) having an outer diameter included between those of the hole (3) and of the recess (4) and of sufficient length for it to project outside the shoulder (1) once screwed completely, there is completely fitted, in the axial direction, in the recess (4) and on the insert (8), a hollow cylindrical cap (9), presenting in an end part, a diametral hole (17) for fixing a bar of a band, having an outer diameter equal to the inner diameter of the recess (4) and presenting a blind cylindrical housing (13), extending axially, having an inner diameter equal to the outer diameter of the insert (8) and of length equal to or greater than that of this insert, and the cap (9) is blocked in position on the insert (8) both in the axial direction and in rotation about the axis (x), in order to form the horn (2), by engaging a holding member (19, 23) in holes (18, 21) brought opposite one another and respectively pierced in the cap (9) and in the shoulder (1).

2. Device for mechanically fastening horns (2) onto the shoulder (1) of a watch case, each horn (2) being fixed in a hole (3) pierced previously in the shoulder (1) and opening out in the lateral surface (5) of the shoulder, the axis (x) of the hole (3) being oriented in the direction in which the fastened horn (2) must extend, **characterized in that** it comprises a threaded hole (3) opening out in a smooth coaxial recess (4), of larger diameter, itself opening out in the lateral surface (5) of the shoulder, a cylindrical insert (8) having an outer diameter included between the diameters of the recess (4) and of the threaded hole (3), this insert (8) presenting a coaxial threaded endpiece (11) of the same diameter as that of the threaded hole (3) in order to make it possible to screw the insert (8) completely in the hole (3), the insert (8) having a sufficient length for it, once screwed in completely, to project outside the shoulder (1), a hollow cylindrical cap (9) having an outer diameter equal to the inner diameter of the recess (4) and presenting, in an end part, a diametral hole (17) for fixing a bar of a strap, the cap (9) comprising a blind coaxial cylindrical housing (13) opening out in an annular frontal face (14), having an inner diameter equal to the outer diameter of the insert (8), so that the cap (9) can fit closely on this insert (8), and means (18, 19, 21) for maintaining the cap (9) in position on the screwed insert (8), both in the axial direction and in rotation about their common axis (x).

3. Device according to Claim 2, **characterized in that** the means provided for maintaining the cap (9) in position on the insert (8) comprise a first hole (21) pierced in the shoulder (1) from its lower face (22), the axis (y) of this first hole (21) being perpendicular to the axis (x) of the threaded hole (3), intersecting this axis (x) and being located at a distance (a) from the bottom (4a) of the recess (4), a second hole (18) pierced in the lateral surface of the cap (9), of radial axis located at the distance (a) from the annular frontal face (14) in which the blind housing (13) opens out, and a holding screw (19) engaged in the first and second holes (21, 18) and of which the end part (23) engages closely in the hole (18) of the cap (9) and screwed in one of the first and second holes (21, 18) presenting a threading.

4. Device according to Claim 3, **characterized in that** the holding screw (19) is screwed in the first threaded hole (21) and the end part (23) of this holding screw (19) is constituted by a smooth cylindrical boss of which the outer diameter is equal to the diameter of the second smooth hole (18) of the cap (9).

5. Device according to any one of Claims 2 to 4, **characterized in that** the outer frontal face of the insert (8) presents a hollow part (12) allowing the engagement of a tool for driving in rotation for screwing the insert (8).

6. Device according to any one of Claims 2 to 5, **characterized in that** an intermediate recess (6), with a diameter included between the diameters of the threaded hole (3) and of the recess (4) and of little depth, is provided to receive a washer (7) engaged on the threaded endpiece (11) of the insert (8), in order to ensure seal of the case.

7. Device according to any one of Claims 2 to 6, **characterized in that** the materials of the shoulder (1) of the watch case and at least of the cap (9) of one or preferably of the two horns (2) are different.
